# EUROPÄISCHE PATENTSCHRIFT

(11) **EP 1 088 594 B1**
(45) Veröffentlichungstag und Bekanntmachung des Hinweises auf die Patenterteilung: **23.03.2005**
(21) Anmeldenummer: 00116349.2
(22) Anmeldetag: 28.07.2000
(51) Int. Cl.: B05B 12/06, D21G 7/00, B05B 1/30

(54) **Verfahren und Vorrichtung zum Besprühen einer bewegten Faserstoffbahn**
Method and device for spraying a moving fibrous web
Procédé et dispositif de pulvérisation d'un produit sur une nappe fibreuse en défilement

(30) Priorität: 28.09.1999 DE 19946479
(43) Veröffentlichungstag der Anmeldung: 04.04.2001
(73) Patentinhaber: Voith Paper Patent GmbH, 89522 Heidenheim (DE)
(72) Erfinder: Wolf, Robert, 89542 Herbrechtingen (DE); Oechsle, Markus, 73566 Bartholomae (DE); Wegehaupt, Frank, 89558 Böhmenkirch (DE); Bendig, Lothar, 72793 Pfullingen (DE); Landvatter, Klaus, 71384 Weinstadt (DE); Gaa, Reinhold, 72555 Metzingen (DE)

(56) Entgegenhaltungen:
- EP-A- 0 705 688
- US-A- 5 038 681
- US-A- 5 403 617

## Beschreibung

Die Erfindung betrifft ein Verfahren und eine Vorrichtung, zum Besprühen einer bewegten Faserstoffbahn, insbesondere Papier- oder Kartonbahn, mittels wenigstens einer Düse, bei dem der Düse ein vorzugsweise einstellbarer Volumenstrom des betreffenden Sprühmediums zugeführt wird.

Ein solches Verfahren gemäß des Oberbegriffs des Anspruchs 1 und eine Vorrichtung gemäß des Oberbegriffs des Anspruchs 14 ist aus EP 0 705 688 bekannt.

Bei der Herstellung, Veredelung und Bearbeitung von Faserstoffbahnen werden Sprühanlagen eingesetzt, um bestimmte Bahneigenschaften gezielt zu beeinflussen. Bei diesen Eigenschaften kann es sich beispielsweise um den Feuchtegehalt, die Oberflächenfeuchte, die Oberflächenbeschichtung und/oder dergleichen handeln. Alternativ oder zusätzlich ist auch ein Impfen mit Zusatzstoffen denkbar. Bei Anwendungen, bei denen mit einem variablen Volumenstrom gesprüht wird (vgl. z.B. die Feuchtequerprofilierung mit Düsenfeuchtern bei der Papierherstellung), kommen derzeit die beiden folgenden Regelkonzepte zum Einsatz:

### 1. Parallelschaltung der Ventile (Binäre Volumenstromregelung)

Bei einer solchen Parallelschaltung der Ventile mit binärer Volumenstromregelung werden mehrere Ventile mit unterschiedlicher Durchflußmenge als Ventilblock zueinander parallel geschaltet. Jedes Ventil kennt nur den Zustand geöffnet oder geschlossen. Durch Öffnen einzelner Ventile mit unterschiedlichem Volumenstrom lassen sich additiv verschiedene Gesamtvolumenströme erzeugen.

Dieses Regelungskonzept weist den Nachteil auf, daß sich durch die Addition nur eine gestufte Volumenstromkennlinie erzeugen läßt. Ein weiterer Nachteil ist die große Anzahl an Einzelventilen pro Düse und der dadurch bedingte große Platzbedarf und hohe Preis des Ventilblocks.

### 2. Reihenanordnung der Düsen (Binäre Volumenstromregelung)

Bei einer solchen Reihenanordnung werden mehrere Düsen mit unterschiedlicher Durchflußmenge beim Besprühen in Bahnlaufrichtung hintereinander angeordnet. Jede Düse wird von einem Ventil gesteuert, das nur den Zustand geöffnet oder geschlossen kennt. Durch die Kombination einzelner geöffneter Düsen lassen sich additiv verschiedene Gesamtvolumenströme erzeugen.

Dieses Regelungskonzept weist den Nachteil auf, daß sich durch die Addition nur eine gestufte Volumenstromkennlinie erzeugen läßt. Ein weiterer Nachteil ist die große Anzahl an Einzelventilen und Düsen sowie der dadurch bedingte hohe Preis der Gesamtsprüheinheit.

Proportionalventile kommen nach dem derzeitigen Stand der Technik bei kleinen Volumenströmen kaum zum Einsatz, da der Regelbereich zu klein und die Verstopfungsempfindlichkeit zu groß ist. Zudem sind diese Ventile sehr teuer.

Aus der EP 0 705 688 und DE 689 24 433 T2 ist ein gepulstes Befeuchtungssprühsystem bekannt, das dem Zuführen von Befeuchtungsfluid zu einer Walze einer Druckerpresse dient.

Ziel der Erfindung ist es, ein Verfahren gemäß Anspruch 1 sowie eine Vorrichtung gemäß Anspruch 14 der eingangs genannten Art zu schaffen, bei denen die zuvor erwähnten Nachteile beseitigt sind.

Bezüglich des Verfahrens wird diese Aufgabe erfindungsgemäß dadurch gelöst, daß der Sprühmedium-Volumenstrom der Düse über wenigstens ein Pulsationsventil zugeführt wird, wobei im Volumenstrom des Sprühmediums auftretende Pulsationen vorzugsweise gedämpft oder abgeschwächt werden. Dabei wird der der Düse zugeführte Volumenstrom vorzugsweise über das Pulsationsventil eingestellt.

Die Pulsationsventile werden vorzugsweise in Papier- und Kartonmaschinen, insbesondere in Düsenfeuchtern, Streichaggregaten, Stärkesprühanlagen, Profilierungsanlagen etc. eingesetzt. Grundsätzlich ist ein Einsatz zur Volumenstromregelung von Flüssigkeiten in Düsen beim Besprühen faserstoffhaltiger bewegter Bahnen, insbesondere in Sprüheinrichtungen bei Papier- und Kartonmaschinen, insbesondere in Düsenfeuchtern, Streichaggregaten, Stärkesprüganlagen, Profilierungsanlagen etc. möglich.

Als Pulsationsventil wird vorzugsweise ein Ankerventil und insbesondere ein Plattenankerventil verwendet.

Pulsierende Ventile als solche sind bereits in den Druckschriften DE 41 396 71 C2 und DE 44 194 46 C2 beschrieben.

Bei einer bevorzugten praktischen Ausführungsform werden im Volumenstrom des Sprühmediums auftretende Pulsationen mittels wenigstens eines der Düse vorgeschalteten Pulsationsdämpfers und/oder durch die Verwendung einer Düse mit entsprechend großer in Bahnlaufrichtung gemessener Sprühbreite und/oder durch die Verwendung einer flexiblen Zuleitung zur Düse gedämpft bzw. abgeschwächt.

Pulsationsdämpfer oder Impulsdämpfer nutzen die Kompressibilität von Gasen zum Ausgleich von Druckschwankungen. Die Anordnung der Zuführleitung und der Ausgangsleitung in einem im Vergleich zum Leitungsquerschnitt deutlich größeren geschlossenen Gasvolumen ermöglicht das Einfließen der Flüssigkeit solange, bis beide Querschnitte (Eingang und Ausgang) in die Flüssigkeit eintauchen. Das verbleibende Gasvolumen ist eingeschlossen und wird entsprechend dem anliegenden Druck zusammengedrückt. Der Gasvorfülldruck ist an den Betriebsdruck angepaßt. Schnell ablaufende Druckschwankungen (Pulsationen) verändern das Volumen des eingesperrten Gases (vorwiegend Luft). Die energieumsetzende Kompression und Expansion des Gaspolsters glättet die eintretenden Pulsationen.

Bei der insbesondere in Kombination mit einem Pulsationsventil verwendbaren flexiblen weichen Zuleitung zur Düse wird der Umstand ausgenutzt, daß die Elastizität einer solchen flexiblen Düsenzuleitung eine dämpfende Wirkung besitzt. Die flexible Düsenzuleitung kann beispielsweise durch einen Polyethylen-. Polyurethan- oder Polyamidschlauch gebildet sein. Sie kann beispielsweise eine Länge besitzen, die insbesondere größer als 3 m und vorzugsweise größer als 5 m ist. Eine entsprechende Anordnung wird vorzugsweise in Papier- und Kartonmaschinen, insbesondere in Düsenfeuchtern, Streichaggregaten, Stärkesprühanlagen, Profilierungsanlagen etc. eingesetzt.

Vorteilhafterweise wird eine Düse verwendet, deren in Bahnlaufrichtung gemessene Sprühbreite zumindest 30 % und vorzugsweise zumindest 50 % der in Bahnquerrichtung gemessenen Sprühbreite beträgt.

In bestimmten Fällen ist es von Vorteil, wenn als Düse eine Flachstrahldüse verwendet wird. Dabei kann beispielsweise eine elliptische Flachstrahldüse eingesetzt werden.

Solche Flachstrahldüsen können insbesondere in Kombination mit den genannten Pulsationsdämpfern und/oder flexiblen Düsenzuleitungen eingesetzt werden, die für eine hinreichende Dämpfung der Pulsationen sorgen. Flachstrahldüsen besitzen die Eigenschaft, daß alle Strahlen unter annähernd dem gleichen Winkel in Bahnlaufrichtung auf die Faserstoffbahn auftreffen. Der Wirkungsgrad der Feuchtung hängt von diesem Winkel ab. Dies hat den Vorteil, daß der optimale Winkel für einen maximalen Feuchtungswirkungsgrad eingestellt werden kann.

Bei einer bevorzugten praktischen Ausführungsform wird als Düse eine Flachstrahldüse verwendet, die unter einem Anstellwinkel zur Faserstoffbahn entgegen der Bahnlaufrichtung sprüht, wobei der Anstellwinkel insbesondere kleiner als etwa 80° und vorzugsweise kleiner als etwa 70° sein kann. Damit wird der Wirkungsgrad der Feuchtung entsprechend erhöht bzw. ein Nebeln reduziert. Eine entsprechende Flachstrahldüse kann vorteilhafterweise bei Bahngeschwindigkeiten verwendet wird, die größer als insbesondere 1200 m/min und vorzugsweise größer als 1500 m/min sind. Eine entsprechende Anordnung wird vorzugsweise in Papier- und Kartonmaschinen, insbesondere in Düsenfeuchtern, Streichaggregaten, Stärkesprühanlagen, Profilierungsanlagen etc. eingesetzt.

In bestimmten Fällen kann es auch von Vorteil sein, wenn als Düse eine Vollkegeldüse verwendet wird.

Der über ein solches Pulsationsventil zugeführte Volumenstrom wird vorteilhafterweise über eine Pulsweitenmodulation eingestellt werden. Dabei wird das Pulsationsventil vorzugsweise mit konstanter Taktfrequenz angesteuert.

Das angegebene Verfahren wird vorteilhafterweise in Papier- oder Kartonmaschinen und insbesondere in Düsenfeuchtern, Streichaggregaten, Stärkesprühanlagen, Profilierungsanlagen und/oder dergleichen angewandt.

Die erfindungsgemäße Vorrichtung ist entsprechend dadurch gekennzeichnet, daß der Sprühmedium-Volumenstrom der Düse über wenigstens ein Pulsationsventil zugeführt ist, wobei vorzugsweise Mittel vorgesehen sind, um im Volumenstrom des Sprühmediums auftretende Pulsationen zu dämpfen oder abzuschwächen.

Vorteilhafte Ausführungsformen der erfindungsgemäßen Vorrichtung sind in den Unteransprüchen angegeben.

Aufgrund des erfindungsgemäßen Verfahrens sowie der erfindungsgemäßen Vorrichtung können somit insbesondere auch Pulsationsventile wie beispielsweise Ankerventile und insbesondere Plattenankerventile, d.h. Ventile mit einem Plattenanker, in Papier- und Kartonmaschinen eingesetzt werden. Dabei ist insbesondere eine Verwendung in Düsenfeuchtern, Streichaggregaten, Stärkesprühanlagen, Profilierungsanlagen und/oder dergleichen möglich. Die jeweiligen Pulsationsventile können insbesondere zur Volumenstromregelung des betreffenden Sprühmediums vorgesehen sein. Es können somit insbesondere auch die folgenden Vorteile solcher Pulsationsventile genutzt werden:
- kontinuierliche Regelung eines mittleren Volumenstroms von 0 % bis 100 %
- auch für kleinere Volumenströme und Flüssigkeitsdrücke geeignet
- infolge des großen Regelbereichs nur ein Ventil und nur eine Düse pro Sprühposition in Maschinenquerrichtung erforderlich

Aufgrund der erfindungsgemäßen Ausbildung ist ausgeschlossen, daß die durch solche Ventile erzeugten Pulsationen auf die Sprühflüssigkeit übertragen werden.

Die jeweiligen Pulsationsdämpfer (oder elastischen Zuleitungen) können insbesondere in Leitungen für Flüssigkeiten oder Suspensionen in Papier- und Kartonmaschinen eingesetzt werden. Es ist beispielsweise wenigstens ein Pulsationsdämpfer in der betreffenden Leitung zwischen einer Düse und einem Ventil beliebiger Bauart, vorzugsweise einem Pulsationventil, einsetzbar. Die Pulsationsdämpfer können beispielsweise in Anlagen zum Besprühen bewegter Faserstoffbahnen insbesondere in Sprüheinrichtungen bei Papier- und Kartonmaschinen und insbesondere in Düsenfeuchtern, Streichaggregaten, Stärkesprühanlagen, Profilierungsanlagen und/oder dergleichen verwendet werden. Zu den Vorteilen dieser Pulsationsdämpfer zählen u. a.:
- Pulsationen in der Sprühflüssigkeit, wie sie insbesondere durch Pulsationsventile erzeugt werden, werden gedämpft
- Sprühmengenschwankungen auf der bewegten Faserstoffbahn werden entsprechend verringert

Pulsationsventile wie insbesondere Ankerventile und vorzugsweise Plattenankerventile können insbesondere für einen Einsatz in Papier- und Kartonmaschinen mit Pulsationsdämpfern und/oder flexiblen Zuleitungen kombiniert werden. So kann insbesondere eine Einheit aus einem Pulsationsventil und einem Pulsationsdämpfer und/oder einer elastischen Düsenzuleitung gebildet werden.

Pulsationsventile wie insbesondere Ankerventile und vorzugsweise Plattenankerventile können außer mit Pulsationsdämpfern und/oder flexiblen Zuleitungen auch mit der jeweiligen Flüssigkeitssprühdüse kombiniert werden. Auch solche Kombinationen sind beispielsweise wieder anwendbar in Anlagen zum Besprühen bewegter Faserstoffbahnen, insbesondere in Sprüheinrichtungen bei Papier- und Kartonmaschinen und insbesondere in Düsenfeuchtern, Streichaggregaten, Stärkesprühanlagen, Profilierungsanlagen und/oder dergleichen. Es kann somit eine jeweilige Einheit aus einem Pulsationsventil, einem Pulsationsdämpfer und/oder einer flexiblen Zuleitung und einer Düse gebildet werden.

Ein Vorteil einer solchen Einheit aus Pulsationsdämpfer und/oder flexibler Zuleitung, Ventil und Düse besteht darin, daß ein pulsierendes Ventil, aufgrund der Pulsationsdämpfung, auch zum Besprühen bewegter Bahnen eingesetzt werden kann.

Pulsationsventile wie insbesondere Ankerventile und vorzugsweise Plattenankerventile zum Besprühen bewegter Faserstoffbahnen für einen Einsatz insbesondere in Sprüheinrichtungen bei Papier- und Kartonmaschinen, insbesondere in Düsenfeuchtern, Streichaggregaten, Stärkesprühanlagen, Profilierungsanlagen und/oder dergleichen, können insbesondere auch in Kombination mit Düsen eingesetzt werden, deren Sprühbreite in Bahnlaufrichtung groß ist, und zwar insbesondere größer als 30 % der Sprühbreite in Bahnquerrichtung, wobei insbesondere elliptische Flachstrahldüsen oder Vollkegeldüsen verwendbar sind. Es kann somit insbesondere auch eine jeweilige Einheit aus einem pulsierenden Ventil und einer Düse mit großer Sprühbreite gebildet werden.

Zu den Vorteilen einer Verwendung derartiger Düsen im Zusammenhang mit pulsierenden Ventilen zählt u.a., daß durch die große Sprühbreite in Bahnlaufrichtung eine Pulsation im Volumenstrom im Sprühbild abgeschwächt wird. Dies ist darauf zurückzuführen, daß die Befeuchtung eines Punktes auf der bewegten Bahn durch die große Sprühbreite über einen längeren Zeitraum erfolgt. Dadurch werden Volumenstromschwankungen während dieses Zeitraums an dem Punkt ausgeglichen.

Pulsierende Ventile wie insbesondere Ankerventile und vorzugsweise Plattenankerventile können auch in Kombination mit zumindest einem Pulsationsdämpfer und/oder einer flexiblen Zuleitung und in Kombination mit Düsen eingesetzt werden, deren Sprühbreite in Bahnlaufrichtung groß ist und insbesondere größer ist als 30 % und vorzugsweise größer ist als 50 % der Sprühbreite in Bahnquerrichtung, wobei insbesondere elliptische Flachstrahldüsen oder Vollkegeldüsen zum Besprühen bewegter Faserstoffbahnen eingesetzt werden können. Es ist insbesondere wieder eine Verwendung in Sprüheinrichtungen bei Papier- und Kartonmaschinen, insbesondere in Düsenfeuchtern, Streichaggregaten, Stärkesprühanlagen, Profilierungsanlagen und/oder dergleichen, möglich. Ein jeweiliges pulsierendes Ventil kann somit insbesondere auch in Kombination mit einem Pulsationsdämpfer und einer Düse mit großer Sprühbreite eingesetzt werden.

Durch die große Sprühbreite der Düse in Bahnlaufrichtung und der Verwendung wenigstens eines Dämpfers werden Feuchteschwankungen durch das Sprühen auf der bewegten Bahn weitgehend beseitigt, wodurch insbesondere auch ein Einsatz für schnell bewegte Bahnen möglich ist.

Es wird insbesondere auch ein Verfahren sowie eine Vorrichtung zur Volumenstromregelung mit zumindest einem Pulsationsventil für flüssige Medien geschaffen, die den Volumenstrom an einer Düse oder einer Düsengruppe regeln und zum Besprühen bewegter Faserstoffbahnen insbesondere in Sprüheinrichtungen bei Papier- und Kartonmaschinen einsetzbar sind, wobei dort insbesondere auch eine Verwendung in Düsenfeuchtern, Streichaggregaten, Stärkesprühanlagen, Profilierungsanlagen und/oder dergleichen möglich ist.

Pulsationsventile erzeugen an sich einen pulsierenden Volumenstrom, der beim Besprühen bewegter Bahnen auf das Sprühbild übertragen werden kann. Die aufgetragene Sprühmenge würde somit in Laufrichtung der Bahn entsprechend der Pulsation variieren. Dabei hängt das Ausmaß der Variation der Sprühmenge von den folgenden Faktoren ab: Frequenz der Pulsation, Bahngeschwindigkeit, Sprühbreite in Bahnlaufrichtung, Anzahl der Düsen in Bahnlaufrichtung und Dämpfung der Pulsation. Aufgrund der erfindungsgemäßen Lösung werden nun unerwünschte Volumenstromschwankungen in Flüssigkeitsleitungen, bedingt beispielsweise durch Eigenschwingungen von Maschinenbauteilen wie insbesondere solchen Pulsationsventilen, in Papier- und Kartonmaschinen gedämpft.

Mit der Verwendung eines oder mehrerer Pulsationsventile erhält man eine kontinuierliche, d.h. stetige und nicht kaskadenförmige Volumenstromkennlinie über den gesamten Regelbereich. Im Gegensatz zum Stand der Technik sind somit beliebige Volumenströme einstellbar, was z.B. eine genauere Antwortfunktion bei der Feuchteprofilierung mit Düsenfeuchtern erlaubt.

Aufgrund des erfindungsgemäßen Dämpfersystems ist ein pulationsarmes Sprühen möglich. Dies wird beispielsweise durch Reduzierung der Flüssigkeitsschwankungen nach dem Pulsationsventil um insbesondere mindestens 50 %, insbesondere mindestens 80 % und insbesondere mindestens 90 % unmittelbar vor der Düse erreicht. Damit werden Pulsationen in der Sprühflüssigkeit, die durch schwingende Maschinenteile wie beispielsweise eine Pumpe oder ein pulsierendes Ventil erzeugt wurden, gedämpft, wodurch die Gleichmäßigkeit des Sprühbildes in Bahnlaufrichtung verbessert wird.

Es ist ein gleichmäßiges Besprühen einer bewegten Faserstoffbahn wie insbesondere einer Papierbahn möglich, deren Geschwindigkeit v größer als beispielsweise 500 m/min, insbesondere größer als 1000 m/min und vorzugsweise größer als 1500 m/min sein kann. Mit zunehmender Bahngeschwindigkeit können auch Volumenstromschwankungen mit hohen Frequenzen am Sprühbild erkennbar werden.

Durch weniger Ventile pro Düse, insbesondere bei nur einem Ventil je Düse, können gegenüber dem Stand der Technik insbesondere in Sprüheinrichtungen bei Papier- und Kartonmaschinen kleinere Baumaße für die Regeleinheit erzielt werden, die es ggf. ermöglichen, das Ventil direkt in den Sprühbalken zu integrieren.

Durch die im Vergleich zum Stand der Technik kleinere Anzahl von Ventilen und/oder Düsen, insbesondere bei nur einem Ventil je Düse oder nur einer Düse je Sprühposition in Bahnquerrichtung, und/oder kostengünstigere Ventile können insbesondere in Sprüheinrichtungen bei Papier- und Kartonmaschinen wartungsärmere und kostengünstigere Sprüheinrichtungen hergestellt werden.

Als Sprühmedium sind beispielsweise Flüssigkeiten, insbesondere Wasser, Stärke, Impfstoffe, (Streich-)Farben und Lacke denkbar.

Die Volumenströme je Düse und/oder Ventil können beispielsweise in einem Bereich bis maximal 30 l/min, insbesondere bis maximal 0,70 l/min und vorzugsweise bis maximal 0,20 l/min liegen.

Die erfindungsgemäße Vorrichtung zeichnet sich auch durch eine relativ hohe Lebensdauer aus. So ist beispielsweise ein Einsatz im weitgehenden Dauerbetrieb mit über 70 % Betriebsdauer, insbesondere mit über 90 % Betriebsdauer bei einer Lebensdauer von mindestens 3 Jahren, insbesondere wenigstens 5 Jahren denkbar.

Die Erfindung ist insbesondere auch bei Drücken von weniger als 20 bar, insbesondere weniger als 2 bar und vorzugsweise weniger als 1 bar anwendbar.

Es können insbesondere auch unterschiedliche Düsentypen verwendet werden. Dazu zählen insbesondere Einstoffdüsen, Zweistoffdüsen (Flüssigkeit-Gas, Flüssigkeit-Flüssigkeit), innen oder außen mischend, unterschiedliche Strahlformen, insbesondere Flachstrahldüsen und insbesondere Vollkegeldüsen.

Es sind insbesondere Volumenströme im Verhältnis von kleiner als 1 : 5, insbesondere kleiner als 1 : 10 und insbesondere kleiner als 1 : 15 denkbar.

Die Erfindung wird im folgenden anhand von Ausführungsbeispielen unter Bezugnahme auf die Zeichnung näher erläutert; in dieser zeigen:
- Figur 1: eine schematische Teildarstellung einer möglichen Ausführungsform einer Vorrichtung zum Besprühen einer Faserstoffbahn,
- Figur 2: ein Funktionsschema zur Erläuterung der Funktionsweise eines Pulsationsventils,
- Figur 3: ein Beispiel einer Kennlinie eines Pulsationsventils bei kontinuierlicher Volumenstromregelung im Vergleich zur entsprechenden Kennlinie eines Proportionalventils,
- Figur 4: das Sprühbild einer Vollkegeldüse mit großer in Bahnlaufrichtung gemessener Sprühbreite im Vergleich zum Sprühbild einer Flachstrahldüse und
- Figur 5: eine beispielhafte Verwendung einer unter einem Anstellwinkel entgegen der Bahnlaufrichtung sprühenden Flachstrahldüse.

Figur 1 zeigt in schematischer Teildarstellung eine mögliche Ausführungsform einer Vorrichtung 10 zum Besprühen einer bewegten Faserstoffbahn 12. Bei der Faserstoffbahn 12 kann es sich insbesondere um eine Papier- oder Kartonbahn handeln.

Die Vorrichtung 10 umfaßt wenigstens eine Düse 14, der ein vorzugsweise einstellbarer Volumenstrom des betreffenden Sprühmediums 16 zugeführt wird. Der Düse 14 ist wenigstens ein Pulsationsdämpfer 18 vorgeschaltet, um im Volumenstrom des Sprühmediums 16 enthaltene Pulsationen zu dämpfen.

Der Volumenstrom des Sprühmediums 16 wird durch ein Pulsationsventil 20 eingestellt. Dabei kann es sich beispielsweise um ein Ankerventil und insbesondere um ein Plattenankerventil handeln. Dieses Pulsationsventil 20 wird über eine Steuerspannung U mit einer Taktfrequenz f angesteuert. Dabei kann der Volumenstrom beispielsweise über eine Pulsweitenmodulation variiert werden. Die Taktfrequenz f wird in diesem Fall vorzugsweise konstant gehalten.

Wie anhand der Figur 1 zu erkennen ist, wird dem Pulsationsventil 20 das Sprühmedium 16 über eine Leitung 22 zugeführt. Der Pulsationsdämpfer 18 ist in einer das Pulsationsventil 20 mit der Düse 14 verbindenden Leitung 24 angeordnet. Er liegt somit zwischen dem Pulsationsventil 20 und der Düse 14.

Im unteren rechten Teil der Figur 1 ist die Pulsation des Volumenstroms vor dem Pulsationsdämpfer 18 dargestellt. Im Vergleich dazu ist im linken unteren Teil der Figur 1 die Pulsation des Volumenstroms nach dem Pulsationsdämpfer wiedergegeben. Bei einem Vergleich der beiden Pulsationsdiagramme ist zu erkennen, daß die im Volumenstrom des Sprühmediums 16 enthaltene Pulsation durch den Pulsationsdämpfer 18 gedämpft wird.

Figur 2 zeigt ein Funktionsschema zur Erläuterung der Funktionsweise des Pulsationsventils 20. Während eines im allgemeinen konstanten Intervalls der Dauer T öffnet und schließt das Pulsationsventil einmal den Durchfluß, oder es bleibt durchgehend geöffnet oder durchgehend geschlossen. Variiert werden kann die Dauer des Öffnungsintervalls to. Das Verhältnis to/T bestimmt die Öffnungsdauer des Pulsationsventils. Je größer die Öffnungsdauer, desto mehr Flüssigkeit fließt durch das Pulsationsventil. Entsprechend kann der Volumenstrom der Flüssigkeit geregelt werden. Das erste Zeitdiagramm ergibt sich bei einer Öffnungsdauer von 50 %, das zweite bei einer Öffnungsdauer von 25 % und das dritte bei einer Öffnungsdauer von 75 %.

Figur 3 zeigt ein Beispiel einer Kennlinie a eines Pulsationsventils bei kontinuierlicher Volumenstromregelung im Vergleich zu einer entsprechenden Kennlinie b eines Proportionalventils.

Die in der Figur 1 dargestellte Einheit aus Pulsationsventil 20, Pulsationsdämpfer 18 und Düse 14 ist insbesondere in Anlagen zum Besprühen von bewegten Faserstoffbahnen 12, insbesondere in Sprüheinrichtungen bei Papier- und Kartonmaschinen, insbesondere in Dampffeuchtern, Streichaggregaten, Stärkesprühanlagen, Profilierungsanlagen und/oder dergleichen einsetzbar. Durch den Pulsationsdämpfer 18 wird erreicht, das in dem Sprühmedium 16 enthaltene Pulsationen, wie sie insbesondere durch ein Pulsationsventil 20 erzeugt werden, gedämpft werden.

Dadurch werden Sprühmengenschwankungen auf der bewegten Faserstoffbahn verringert.

Anstelle eines Pulsationsdämpfers oder zusätzlich kann beispielsweise auch eine flexible Zuleitung zur Düse vorgesehen sein.

Überdies ist es beispielsweise möglich, ein pulsierendes Ventil 20 in Kombination mit einer Düse großer in Bahnlaufrichtung L gemessener Sprühbreite oder -tiefe einzusetzen. Dabei kann beispielsweise eine Einheit aus Pulsationsventil und Düse großer in Bahnlaufrichtung gemessener Sprühbreite oder auch eine Einheit aus Pulsationsventil, Pulsationsdämpfer (und/oder flexibler Zuleitung) und Düse großer in Bahnlaufrichtung gemessener Sprühbreite vorgesehen sein.

Figur 4 zeigt das Sprühbild A einer solchen Düse 14 mit großer in Bahnlaufrichtung L gemessener Sprühbreite bₗ, hier beispielsweise einer Vollkegeldüse, im Vergleich zum Sprühbild B einer Flachstrahldüse.

Die Teile A und B der Figur 4 zeigen das Sprühbild der jeweiligen Düse zu den Zeitpunkten t₁, t₂ und t₃. Die Verschiebung des jeweiligen Sprühbilds entspricht der bewegten Bahn. Der schraffierte Bereich des jeweiligen Sprühbilds bedeutet, daß zu diesem Zeitpunkt die Düse nicht oder nur wenig sprüht. Dagegen sprüht die Düse in dem nicht schraffierten Bereich des jeweiligen Sprühbildes. Es ist somit der zeitliche Verlauf der Pulsation wiedergegeben.

Das Sprühbild A ergibt sich bei einer Vollkegeldüse mit großer in Bahnlaufrichtung gemessener Sprühbreite bi. Die Punkte P1 und P2 werden von einem Sprühbild mit Sprühen und einem Sprühbild ohne Sprühen überlappt. Dies führt trotz einer im Volumenstrom des Sprühmediums enthaltenen Pulsation zu einem gleichmäßigen Sprühbild in den Punkten P1 und P2 (vgl. den rechten Teil der Figur 4A).

Das Sprühbild B ergibt sich bei einer Flachstrahldüse mit kleiner in Bahnlaufrichtung L gemessener Sprühbreite bₗ. Die Punkte P1 und P2 werden jeweils nur von einem Sprühbild mit Sprühen oder einem Sprühbild ohne Sprühen überlappt. Dies führt dazu, daß die im Volumenstrom des Sprühmediums enthaltene Pulsation vollständig auf das Sprühbild der Bahn 12 übertragen wird (vgl. den rechten Teil der Figur 4B).

Große in Bahnlaufrichtung L gemessene Sprühbreiten bi führen somit zu einer Vergleichmäßigung der im Volumenstrom des Sprühmediums enthaltenen Pulsation beim Sprühen der Düse, wie sich aus einem Vergleich der beiden Diagramme im rechten Teil der Figuren 4A und 4B ergibt, in denen jeweils die Sprühmenge über der Bahnlänge dargestellt ist.

Als Düse mit großer in Bahnlaufrichtung gemessener Sprühbreite bₗ kann anstelle einer Vollkegeldüse beispielsweise auch eine elliptische Flachstrahldüse verwendet werden.

Somit wird durch eine große in Bahnlaufrichtung gemessene Sprühbreite bₗ eine im Volumenstrom enthaltene Pulsation im Sprühbild abgeschwächt, was darauf zurückzuführen ist, daß die Befeuchtung eines jeweiligen Punktes auf der bewegten Bahn durch die große Sprühbreite über einen längeren Zeitraum erfolgt. Dadurch werden Volumenstromschwankungen während dieses Zeitraums an dem betreffenden Punkt ausgeglichen. Die in Bahnlaufrichtung gemessene Sprühbreite bₗ der betreffenden Düse kann beispielsweise größer als 30 % der in Bahnquerrichtung gemessenen Sprühbreite b_{q} sein.

Wie sich aus der Figur 5 ergibt, kann als Düse 14 beispielsweise eine Flachstrahldüse verwendet werden, die unter einem Anstellwinkel α zur Faserstoffbahn 12 entgegen der Bahnlaufrichtung L sprüht. In der Figur 5 ist die entsprechende Strahlrichtung mit SR bezeichnet. Der Anstellwinkel α kann insbesondere kleiner als etwa 80° und vorzugsweise kleiner als etwa 70° sein.

Es kann sowohl eine Einheit aus Pulsationsventil und Düse mit großer in Bahnlaufrichtung gemessener Sprühbreite als auch eine Einheit aus Pulsationsventil, Pulsationsdämpfer (und/oder flexibler Zuleitung) und Düse mit großer in Bahnlaufrichtung gemessener Sprühbreite verwendet werden. Bei beiden Einheiten kann als Pulsationsventil beispielsweise ein Ankerventil wie insbesondere ein Plattenankerventil eingesetzt werden. Beide Einheiten sind beispielsweise verwendbar zum Besprühen bewegter Faserstoffbahnen, insbesondere in Sprüheinrichtungen bei Papier- und Kartonmaschinen, insbesondere in Düsenfeuchtern, Streichaggregaten, Stärkesprühanlagen, Profilierungsanlagen und/oder dergleichen. Bei beiden Einheiten kann als Düse mit großer in Bahnlaufrichtung gemessener Sprühbreite bi beispielsweise eine elliptische Flachstrahldüse oder eine Vollkegeldüse vorgesehen sein.

Mit einer Einheit aus Pulsationsventil, Pulsationsdämpfer (und/oder flexibler Zuleitung) und einer Düse mit großer in Bahnlaufrichtung gemessener Sprühbreite bₗ werden Feuchteschwankungen durch das Sprühen auf der bewegten Bahn weitgehend beseitigt, so daß solche Einheiten insbesondere auch bei schnell bewegten Bahnen einsetzbar sind.

### Bezugszeichenliste

- 10: Sprühvorrichtung
- 12: Faserstoffbahn
- 14: Düse
- 16: Sprühmedium
- 18: Pulsationsdämpfer
- 20: Ventil
- 22: Leitung
- 24: Leitung

- L: Bahnlaufrichtung
- SR: Strahlrichtung
- bₗ: in Bahnlaufrichtung gemessene Sprühbreite
- b_{q}: in Bahnquerrichtung gemessene Sprühbreite
- α: Anstellwinkel

## Patentansprüche

1. Verfahren zum Besprühen einer bewegten Faserstoffbahn (12), insbesondere Papier- oder Kartonbahn, mittels wenigstens einer Düse (14), bei dem der Düse (14) ein vorzugsweise einstellbarer Volumenstrom des betreffenden Sprühmediums (16) zugeführt wird,
**dadurch gekennzeichnet,**
**daß** der Sprühmedium-Volumenstrom der Düse (14) über wenigstens ein Pulsationsventil (20) zugeführt wird, wobei im Volumenstrom des Sprühmediums (16) auftretende Pulsationen gedämpft oder abgeschwächt werden.

2. Verfahren nach Anspruch 1,
**dadurch gekennzeichnet,**
**daß** der der Düse (14) zugeführte Volumenstrom über das Pulsationsventil (20) eingestellt wird.

3. Verfahren nach einem der vorhergehenden Ansprüche,
**dadurch gekennzeichnet,**
**daß** als Pulsationsventil (20) ein Ankerventil verwendet wird.

4. Verfahren nach Anspruch 3,
**dadurch gekennzeichnet,**
**daß** als Pulsationsventil (20) ein Plattenankerventil verwendet wird.

5. Verfahren nach einem der vorhergehenden Ansprüche,
**dadurch gekennzeichnet,**
**daß** im Volumenstrom des Sprühmediums (16) auftretende Pulsationen mittels wenigstens eines der Düse (14) vorgeschalteten Pulsationsdämpfers (18) und/oder durch die Verwendung einer Düse (14) mit entsprechend großer in Bahnlaufrichtung (L) gemessener Sprühbreite (bₗ) und/oder durch die Verwendung einer flexiblen Zuleitung (24') zur Düse (14) gedämpft bzw. abgeschwächt werden.

6. Verfahren nach einem der vorhergehenden Ansprüche,
**dadurch gekennzeichnet,**
**daß** eine Düse (14) verwendet wird, deren in Bahnlaufrichtung (L) gemessene Sprühbreite (bₗ) zumindest 30 % und vorzugsweise zumindest 50 % der in Bahnquerrichtung gemessenen Sprühbreite (b_{q}) beträgt.

7. Verfahren nach einem der vorhergehenden Ansprüche,
**dadurch gekennzeichnet,**
**daß** als Düse (14) eine vorzugsweise elliptische Flachstrahldüse verwendet wird.

8. Verfahren nach einem der vorhergehenden Ansprüche,
**dadurch gekennzeichnet,**
**daß** als Düse (14) eine Flachstrahldüse verwendet wird, die unter einem Anstellwinkel (α) zur Faserstoffbahn (12) entgegen der Bahnlaufrichtung (L) sprüht, wobei der Anstellwinkel (α) insbesondere kleiner als etwa 80° und vorzugsweise kleiner als etwa 70° ist.

9. Verfahren nach Anspruch 8,
**dadurch gekennzeichnet,**
**daß** eine entsprechende Flachstrahldüse bei Bahngeschwindigkeiten verwendet wird, die größer als insbesondere 1200 m/min und vorzugsweise größer als 1500 m/min sind.

10. Verfahren nach einem der Ansprüche 1 bis 6,
**dadurch gekennzeichnet,**
**daß** als Düse (14) eine Vollkegeldüse verwendet wird.

11. Verfahren nach einem der vorhergehenden Ansprüche,
**dadurch gekennzeichnet,**
**daß** der über das Pulsationsventil (20) zugeführte Volumenstrom über eine Pulsweitenmodulation eingestellt wird.

12. Verfahren nach Anspruch 11,
**dadurch gekennzeichnet,**
**daß** das Pulsationsventil (20) mit konstanter Taktfrequenz angesteuert wird.

13. Verfahren nach einem der vorhergehenden Ansprüche,
**dadurch gekennzeichnet,**
**daß** es in Papier- oder Kartonmaschinen und insbesondere in Düsenfeuchtern, Streichaggregaten, Stärkesprühanlagen, Profilierungsanlagen und/oder dergleichen angewandt wird.

14. Vorrichtung (10) zum Besprühen einer bewegten Faserstoffbahn (12), insbesondere Papier- oder Kartonbahn, mit wenigstens einer Düse (14), der ein vorzugsweise einstellbarer Volumenstrom des betreffenden Sprühmediums (16) zuführbar ist, insbesondere zur Durchführung des Verfahrens nach einem der vorhergehenden Ansprüche,
**dadurch gekennzeichnet,**
**daß** der Sprühmedium-Volumenstrom der Düse (14) über wenigstens ein Pulsationsventil (20) zugeführt ist, wobei Mittel (18, 14, 24') vorgesehen sind, um im Volumenstrom des Sprühmediums (16) auftretende Pulsationen zu dämpfen oder abzuschwächen.

15. Vorrichtung nach Anspruch 14,
**dadurch gekennzeichnet,**
**daß** der der Düse (14) zugeführte Volumenstrom über das Pulsationsventil (20) einstellbar ist.

16. Vorrichtung nach Anspruch 14 oder 15,
**dadurch gekennzeichnet,**
**daß** als Pulsationsventil (20) ein Ankerventil vorgesehen ist.

17. Vorrichtung nach Anspruch 16,
**dadurch gekennzeichnet,**
**daß** als Pulsationsventil (20) ein Plattenankerventil vorgesehen ist.

18. Vorrichtung nach einem der vorhergehenden Ansprüche,
**dadurch gekennzeichnet,**
**daß** der Düse (14) wenigstens ein Pulsationsdämpfer (18) vorgeschaltet ist und/oder die Düse (14) eine entsprechend große in Bahnlaufrichtung (L) gemessene Sprühbreite (bₗ) besitzt und/oder eine flexible Zuleitung (24') zur Düse (14) vorgesehen ist, um im Volumenstrom des Sprühmediums (16) auftretende Pulsationen zu dämpfen bzw. abzuschwächen.

19. Vorrichtung nach einem der vorhergehenden Ansprüche,
**dadurch gekennzeichnet,**
**daß** eine Düse (14) vorgesehen ist, deren in Bahnlaufrichtung (L) gemessene Sprühbreite (bₗ) zumindest 30 % und vorzugsweise zumindest 50 % der in Bahnquerrichtung gemessenen Sprühbreite (b_{q}) beträgt.

20. Vorrichtung nach einem der vorhergehenden Ansprüche,
**dadurch gekennzeichnet,**
**daß** als Düse (14) eine vorzugsweise elliptische Flachstrahldüse vorgesehen ist.

21. Vorrichtung nach einem der vorhergehenden Ansprüche,
**dadurch gekennzeichnet,**
**daß** als Düse (14) eine Flachstrahldüse vorgesehen ist, die unter einem Anstellwinkel (α) zur Faserstoffbahn (12) entgegen der Bahnlaufrichtung (L) sprüht, wobei der Anstellwinkel (α) insbesondere kleiner als etwa 80° und vorzugsweise kleiner als etwa 70° ist.

22. Vorrichtung nach einem der Ansprüche 1 bis 19,
**dadurch gekennzeichnet,**
**daß** als Düse (14) eine Vollkegeldüse vorgesehen ist.

23. Vorrichtung nach einem der vorhergehenden Ansprüche,
**dadurch gekennzeichnet,**
**daß** der über das Pulsationsventil (20) zugeführte Volumenstrom über eine Pulsweitenmodulation einstellbar ist.

24. Vorrichtung nach Anspruch 23,
**dadurch gekennzeichnet,**
**daß** das Pulsationsventil (20) mit konstanter Taktfrequenz ansteuerbar ist.

25. Vorrichtung nach einem der vorhergehenden Ansprüche,
**dadurch gekennzeichnet,**
**daß** die flexible Zuleitung (24') zur Düse (14) durch einen Polyethylen-. Polyurethan- oder Polyamidschlauch gebildet ist.

26. Vorrichtung nach einem der vorhergehenden Ansprüche,
**dadurch gekennzeichnet,**
**daß** die flexible Zuleitung (24') zur Düse (14) eine Länge besitzt, die insbesondere größer als 3 m und vorzugsweise größer als 5 m ist.

27. Vorrichtung nach einem der vorhergehenden Ansprüche,
**dadurch gekennzeichnet,**
**daß** eine aus Pulsationsventil (20) und Pulsationsdämpfer (18) bestehende Einheit vorgesehen ist.

28. Vorrichtung nach einem der vorhergehenden Ansprüche,
**dadurch gekennzeichnet,**
**daß** eine aus Pulsationsventil (20), Pulsationsdämpfer (18) und/oder flexibler Zuleitung (24') und Düse (14) bestehende Einheit vorgesehen ist.

29. Verwendung der Vorrichtung nach einem der vorhergehenden Ansprüche in Papier- oder Kartonmaschinen und insbesondere in Düsenfeuchtern, Streichaggregaten, Stärkesprühanlagen, Profilierungsanlagen und/oder dergleichen.

## Claims

1. Method for spraying a moving fibrous web (12), in particular a paper or board web, by means of at least one nozzle (14), in which the nozzle (14) is supplied with a preferably adjustable volume flow of the relevant spraying medium (16), **characterized in that** the spraying medium volume flow is supplied to the nozzle (14) via at least one pulsation valve (20), pulsations occurring in the volume flow of the spraying medium (16) being damped or attenuated.

2. Method according to Claim 1, **characterized in that** the volume flow supplied to the nozzle (14) is adjusted via the pulsation valve (20).

3. Method according to one of the preceding claims, **characterized in that** the pulsation valve (20) used is an armature valve.

4. Method according to Claim 3, **characterized in that** the pulsation valve (20) used is a plate armature valve.

5. Method according to one of the preceding claims, **characterized in that** pulsations occurring in the volume flow of the spraying medium (16) are damped or attenuated by means of at least one pulsation damper (18) connected upstream of the nozzle (14) and/or by using a nozzle (14) with a spraying width (bₗ) which is appropriately large, as measured in the web running direction (L), and/or by using a flexible feed line (24') to the nozzle (14).

6. Method according to one of the preceding claims, **characterized in that** a nozzle (14) is used whose spraying width (bₗ), measured in the web running direction (L), is at least 30% and preferably at least 50% of the spraying width (b_{q}) measured in the web transverse direction.

7. Method according to one of the preceding claims, **characterized in that** the nozzle (14) used is a preferably elliptical flat jet nozzle.

8. Method according to one of the preceding claims, **characterized in that** the nozzle (14) used is a flat jet nozzle, which sprays counter to the web running direction (L) at an angle of attack (α) with respect to the fibrous web (12), the angle of attack (α) being in particular smaller than about 80° and preferably smaller than about 70°.

9. Method according to Claim 8, **characterized in that** an appropriate flat jet nozzle is used at web speeds which are higher than, in particular, 1200 m/min and preferably higher than 1500 m/min.

10. Method according to one of Claims 1 to 6, **characterized in that** the nozzle (14) used is a solid-cone nozzle.

11. Method according to one of the preceding claims, **characterized in that** the volume flow supplied via the pulsation valve (20) is adjusted by means of pulse width modulation.

12. Method according to Claim 11, **characterized in that** the pulsation valve (20) is driven at a constant cycle frequency.

13. Method according to one of the preceding claims, **characterized in that** it is used in paper or board machines and in particular in nozzle moisteners, coating units, starch spraying installations, profiling installations and/or the like.

14. Device (10) for spraying a moving fibrous web (12), in particular a paper or board web, having at least one nozzle (14) to which a preferably adjustable volume flow of the relevant spraying medium (16) can be supplied, in particular for carrying out the method according to one of the preceding claims, **characterized in that** the spraying medium volume flow is supplied to the nozzle (14) via at least one pulsation valve (20), means (18, 14, 24') being provided to dampen or attenuate pulsations occurring in the volume flow of the spraying medium (16).

15. Device according to Claim 14, **characterized in that** the volume flow supplied to the nozzle (14) can be adjusted via the pulsation valve (20).

16. Device according to Claim 14 or 15, **characterized in that** the pulsation valve (20) provided is an armature valve.

17. Device according to Claim 16, **characterized in that** the pulsation valve (20) provided is a plate armature valve.

18. Device according to one of the preceding claims, **characterized in that** at least one pulsation damper (18) is connected upstream of the nozzle (14) and/or the nozzle (14) has a spraying width (bₗ) which is appropriately large, as measured in the web running direction (L), and/or a flexible feed line (24') to the nozzle (14) is used, in order to damp or attenuate pulsations occurring in the volume flow of the spraying medium (16).

19. Device according to one of the preceding claims, **characterized in that** a nozzle (14) is provided whose spraying width (bₗ), measured in the web running direction (L), is at least 30% and preferably at least 50% of the spraying width (b_{q}) measured in the web transverse direction.

20. Device according to one of the preceding claims, **characterized in that** the nozzle (14) provided is a preferably elliptical flat jet nozzle.

21. Device according to one of the preceding claims, **characterized in that** the nozzle (14) provided is a flat jet nozzle, which sprays counter to the web running direction (L) at an angle of attack (α) with respect to the fibrous web (12), the angle of attack (α) being in particular smaller than about 80° and preferably smaller than about 70°.

22. Device according to one of Claims 1 to 19, **characterized in that** the nozzle (14) provided is a solid-cone nozzle.

23. Device according to one of the preceding claims, **characterized in that** the volume flow supplied via the pulsation valve (20) can be adjusted by means of pulse width modulation.

24. Device according to Claim 23, **characterized in that** the pulsation valve (20) can be driven at a constant cycle frequency.

25. Device according to one of the preceding claims, **characterized in that** the flexible feed line (24') to the nozzle (14) is formed by a polyethylene, polyurethane or polyamide hose.

26. Device according to one of the preceding claims, **characterized in that** the flexible feed line (24') to the nozzle (14) has a length which is in particular greater than 3 m and preferably greater than 5 m.

27. Device according to one of the preceding claims, **characterized in that** a unit comprising pulsation valve (20) and pulsation damper (18) is provided.

28. Device according to one of the preceding claims, **characterized in that** a unit comprising pulsation valve (20), pulsation damper (18) and/or flexible feed line (24') and nozzle (14) is provided.

29. Use of the device according to one of the preceding claims in paper or board machines and in particular in nozzle moisteners, coating units, starch spraying installations, profiling installations and/or the like.

## Revendications

1. Procédé pour pulvériser un produit sur une nappe fibreuse en défilement (12), notamment une nappe de papier ou de carton, au moyen d'au moins une buse (14), dans lequel la buse (14) est alimentée en un courant volumique de préférence ajustable du fluide à pulvériser en question (16),
**caractérisé en ce que**
le courant volumique de fluide à pulvériser est envoyé à la buse (14) par le biais d'au moins une vanne à pulsations (20), les pulsations se produisant dans le courant volumique du fluide à pulvériser (16) étant amorties ou affaiblies.

2. Procédé selon la revendication 1,
**caractérisé en ce que**
le courant volumique envoyé à la buse (14) est ajusté par le biais de la vanne à pulsations (20).

3. Procédé selon l'une quelconque des revendications précédentes,
**caractérisé en ce que**
l'on utilise comme vanne à pulsations (20) une vanne à armature.

4. Procédé selon la revendication 3,
**caractérisé en ce que**
l'on utilise comme vanne à pulsations (20) une vanne à armatures à plaques.

5. Procédé selon l'une quelconque des revendications précédentes,
**caractérisé en ce que**
les pulsations se produisant dans le courant volumique du fluide à pulvériser (16) sont amorties ou affaiblies au moyen d'au moins un amortisseur de pulsations (18) monté en aval de la buse (14) et/ou par l'utilisation d'une buse (14) ayant une largeur de pulvérisation (bₗ) de taille correspondante mesurée dans la direction d'avance de la nappe (L) et/ou par l'utilisation d'une conduite d'amenée flexible (24') à la buse (14).

6. Procédé selon l'une quelconque des revendications précédentes,
**caractérisé en ce que**
l'on utilise une buse (14) dont la largeur de pulvérisation (bₗ) mesurée dans la direction d'avance de la nappe (L) vaut au moins 30% et de préférence au moins 50% de la largeur de pulvérisation (b_{q}) mesurée dans la direction transversale de la nappe.

7. Procédé selon l'une quelconque des revendications précédentes,
**caractérisé en ce que**
l'on utilise comme buse (14) une buse à jet plat de préférence elliptique.

8. Procédé selon l'une quelconque des revendications précédentes,
**caractérisé en ce que**
l'on utilise comme buse (14) une buse à jet plat qui pulvérise un produit suivant un angle d'attaque (α) par rapport à la nappe fibreuse (12) dans le sens opposé à la direction d'avance de la nappe (L), l'angle d'attaque (α) étant notamment inférieur à environ 80° et de préférence inférieur à environ 70°.

9. Procédé selon la revendication 8,
**caractérisé en ce que**
l'on utilise une buse à jet plat correspondante pour des vitesses de la nappe qui sont supérieures à environ 1200 m/min et de préférence supérieures à 1500 m/min.

10. Procédé selon l'une quelconque des revendications 1 à 6,
**caractérisé en ce que**
l'on utilise comme buse (14) une buse en cône plein.

11. Procédé selon l'une quelconque des revendications précédentes,
**caractérisé en ce que**
le courant volumique amené par le biais de la vanne à pulsations (20) est ajusté par le biais d'une modulation de largeur d'impulsion.

12. Procédé selon la revendication 11,
**caractérisé en ce que**
la vanne à pulsations (20) est commandée avec une fréquence d'horloge constante.

13. Procédé selon l'une quelconque des revendications précédentes,
**caractérisé en ce qu'**il
est utilisé dans des machines de papier ou de carton et notamment dans des humidificateurs à buses, des unités d'enduction, des installations de pulvérisation d'amidon, des installations de profilage et/ou similaires.

14. Dispositif (10) pour pulvériser un produit sur une nappe fibreuse en défilement (12), notamment une nappe de papier ou de carton, au moyen d'au moins une buse (14), la buse pouvant être alimentée en un courant volumique de préférence ajustable du fluide à pulvériser en question (16), notamment pour mettre en oeuvre le procédé selon l'une quelconque des revendications précédentes,
**caractérisé en ce que**
le courant volumique de fluide à pulvériser est envoyé à la buse (14) par le biais d'au moins une vanne à pulsations (20), afin d'amortir ou d'affaiblir les pulsations se produisant dans le courant volumique du fluide à pulvériser (16).

15. Dispositif selon la revendication 14,
**caractérisé en ce que**
le courant volumique envoyé à la buse (14) peut être ajusté par le biais de la vanne à pulsations (20).

16. Dispositif selon la revendication 14 ou 15,
**caractérisé en ce que**
l'on prévoit comme vanne à pulsations (20) une vanne à armature.

17. Dispositif selon la revendication 16,
**caractérisé en ce que**
l'on prévoit comme vanne à pulsations (20) une vanne à armatures à plaques.

18. Dispositif selon l'une quelconque des revendications précédentes,
**caractérisé en ce qu'**
au moins un amortisseur de pulsations (18) est monté en aval de la buse (14) et/ou la buse (14) possède une largeur de pulvérisation (bₗ) de taille correspondante mesurée dans la direction d'avance de la nappe (L) et/ou l'on prévoit une conduite d'amenée flexible (24') à la buse (14), afin d'amortir ou d'affaiblir les pulsations se produisant dans le courant volumique du fluide à pulvériser (16).

19. Dispositif selon l'une quelconque des revendications précédentes,
**caractérisé en ce que**
l'on prévoit une buse (14) dont la largeur de pulvérisation (bₗ) mesurée dans la direction d'avance de la nappe (L) vaut au moins 30% et de préférence au moins 50% de la largeur de pulvérisation (b_{q}) mesurée dans la direction transversale de la nappe.

20. Dispositif selon l'une quelconque des revendications précédentes,
**caractérisé en ce que**
l'on prévoit comme buse (14) une buse à jet plat de préférence elliptique.

21. Dispositif selon l'une quelconque des revendications précédentes,
**caractérisé en ce que**
l'on prévoit comme buse (14) une buse à jet plat qui pulvérise un produit suivant un angle d'attaque (α) par rapport à la nappe fibreuse (12) dans le sens opposé à la direction d'avance de la nappe (L), l'angle d'attaque (α) étant notamment inférieur à environ 80° et de préférence inférieur à environ 70°.

22. Dispositif selon l'une quelconque des revendications 1 à 19,
**caractérisé en ce que**
l'on prévoit comme buse (14) une buse en cône plein.

23. Dispositif selon l'une quelconque des revendications précédentes,
**caractérisé en ce que**
le courant volumique amené par le biais de la vanne à pulsations (20) peut être ajusté par le biais d'une modulation de largeur d'impulsion.

24. Dispositif selon la revendication 23,
**caractérisé en ce que**
la vanne à pulsations (20) peut être commandée avec une fréquence d'horloge constante.

25. Dispositif selon l'une quelconque des revendications précédentes,
**caractérisé en ce que**
la conduite d'amenée flexible (24') à la buse (14) est formée par un tuyau souple en polyéthylène, en polyuréthanne ou en polyamide.

26. Dispositif selon l'une quelconque des revendications précédentes,
**caractérisé en ce que**
la conduite d'amenée flexible (24') à la buse (14) possède une longueur qui est notamment supérieure à 3 m et de préférence supérieure à 5 m.

27. Dispositif selon l'une quelconque des revendications précédentes,
**caractérisé en ce que**
l'on prévoit une unité se composant d'une vanne à pulsations (20) et d'un amortisseur de pulsations (18).

28. Dispositif selon l'une quelconque des revendications précédentes,
**caractérisé en ce que**
l'on prévoit une unité se composant d'une vanne à pulsations (20), d'un amortisseur de pulsations (18) et/ou d'une conduite d'amenée flexible (24') et d'une buse (14).

29. Utilisation du dispositif selon l'une quelconque des revendications précédentes dans des machines à papier ou à carton et notamment dans des humidificateurs à buses, des unités d'enduction, des installations de pulvérisation d'amidon, des installations de profilage et/ou similaires.
